# FASCICULE DE BREVET EUROPEEN

(11) **EP 4 105 350 B1**
(45) Date de publication et mention de la délivrance du brevet: **14.02.2024**
(21) Numéro de dépôt: 22020287.3
(22) Date de dépôt: 16.06.2022
(51) Int. Cl.: C22C 38/02, E06B 9/01, C22C 38/46, C22C 38/44, C22C 38/42, C22C 38/04

(54) **SYSTÈME DE PROTECTION AJOURÉ**
PERFORIERTES SCHUTZSYSTEM
APERTURED PROTECTION SYSTEM

(30) Priorité: 18.06.2021 BE 202100043
(43) Date de publication de la demande: 21.12.2022
(73) Titulaire: Metal Quartz SA, 7600 Péruwelz (BE)
(72) Inventeur: MAHY, Jean-François, 7600 Péruwelz (BE)
(74) Mandataire: Powis de Tenbossche, Roland

(56) Documents cités:
- EP-A1- 3 502 296
- EP-A1- 3 730 656
- US-A- 1 948 160
- US-A- 2 668 729
- US-A- 4 669 239
- US-A- 4 817 334

## Description

L'invention a pour objet un système de protection ajouré pour une ouverture dans une paroi ou un mur, ceci pour éviter à des prisonniers de pouvoir s'évader de leur cellule, tout en permettant le passage de lumière extérieure dans leur cellule.

Actuellement, les ouvertures extérieures des murs de prison sont associées à un jeu de barres parallèles de protection, voire à une grille de protection formée par des barres qui s'entrecroisent.

Par le document US1948160A, on connaît une grille pour des fenêtres de bâtiments de détention ou de prison, ainsi que des grilles pour de tels bâtiments.

L'expérience a montré que de telles barres ou grilles de protection faisait souvent l'objet d'attaque répétée, conduisant à la déformation d'une ou de barres, et au descellement de celle(s)-ci.

En descellant une ou des barres, le prisonnier peut être à même de faire passer par l'ouverture des objets de plus grande taille, voire agrandir le passage pour s'évader. De plus, en cas de déscellement d'une ou de barres, le prisonnier est souvent apte à camouffler le déscellement d'une ou de barres, lui laissant alors le temps d'opérer de manière discrète. Les gardiens ne sont alors souvent pas à même de détecter rapidement et aisément une découpe partielle ou totale d'une ou de barres, voire le descellement d'une ou de barres.

La présente invention vise à remédier à ces inconvénients, avec un système ajouré assurant une excellente résistance au choc et à l'abrasion, une détection facilitée de tentative d'attaques le long d'ouvertures, une difficulté pour un prisonnier de masquer une tentative d'attaque du système de protection, et même une certaine alarme en cas d'attaque par le bruit et/ou les vibrations générés par une tentative d'attaque.

Le système selon l'invention permettant à remédier à ces inconvénients et présentant l'avantage de détection aisée d'une tentative d'attaque, voire de générer un bruit d'alarme lors d'une attaque est un système de protection ajouré pour une ouverture dans une paroi ou mur, ce système comprenant au moins une grille métallique, caractérisé en ce que la grille métallique est une tôle en acier (1) avec une épaisseur (E1) de 6 à 20mm, avantageusement de 8 à 15mm, ladite tôle en acier (1) étant percée d'ouvertures (10) de diamètre équivalent compris entre 3 et 35 cm, avantageusement de 8 cm à 25 cm, en particulier de 10 cm à 20 cm, tel que par exemple environ 15 cm, environ 18 cm et environ 20 cm , lesdites ouvertures (10) étant distantes des bords (1A,1B,1C,1D) d'une distance (D10) d'au moins 2 cm et distantes entre elles d'une distance (D11) d'au moins 4 cm, ladite tôle en acier (1) étant réalisée en acier présentant une dureté Brinell de 400 à 650 HBD, une teneur en carbone comprise entre 0,21 et 0,40 % en poids, une teneur en carbone équivalent CEV ( selon l'Institut International de Soudure ) comprise entre 0,41 et 0,60% (CEV % = % C + (% Mn /6) + ((% Cr+ % Mo + % V) / 5) + ((% Ni + % Cu ) / 15) ) et une teneur en carbone équivalent CET ( CET% = % C + (( %Mn + %Mo ) / 10) + ((%Cr + %Cu) / 20) + %Ni/40) comprise entre 0,28 et 0,42%, ledit acier ayant une teneur en impuretés P + S inférieure à 0,05%, avantageusement inférieure à 0,03% en poids.

Par diamètre équivalent, on entend le paramètre correspondant à ( 4 fois la surface de l'ouverture) divisé par le périmètre de l'ouverture. Dans le cas d'une ouverture circulaire, ce paramètre correspond au diamètre.

Avantageusment, la tôle en acier (1) est une tôle en acier laminée à chaud à une température de plus de 900°C et trempée à l'eau, avec ou non une ou des étapes de recuit si nécessaire.

De préférence, la tôle en acier (1) est réalisée en acier présentant :
- une teneur en carbone comprise entre 0,21 et 0,30 % en poids;
- une teneur en Si comprise entre 0,20 et 0,50 % en poids;
- une teneur en Si comprise entre 0,20 et 0,50 % en poids;
- une teneur en Mn comprise entre 0,60 et 1,00 % en poids;
- une teneur en Cr comprise entre 0,40 et 0,80 % en poids;
- une teneur en V comprise entre 0,001 et 0,10 % en poids;
- une teneur en Ni comprise entre 0,02 et 0,1 % en poids;
- une teneur en Cu comprise entre 0,01 et 0,1 % en poids,
- une teneur en Mo comprise entre 0,002 et 0,20 % en poids,
étant entendu que les teneurs en C, Si, Mn, Cr, V, Ni, Mo et Cu sont adaptées pour assurer une teneur en équivalent carbone CEV entre 0,45 et 0,55 et une teneur en équivalent carbone CET comprise entre 0,31 et 0,40.

Une telle tôle combine outre les propriétés mentionnées ci-avant, mais également une aptitude à être soudée à une ou des pièces d'attache aux parois d'une ouvertures.

Selon des formes de réalisation préférées, le système selon l'invention ou la tôle en acier du système selon l'invention présente une ou plusieurs des particularités suivantes:
- la tôle en acier présente une teneur en Ti + Al inférieure à 0,2% en poids, et une teneur en B inférieure à 0,01% en poids.
- la tôle en acier est réalisée en acier présentant une teneur en équivalent carbone selon le British Welding research Association ( Ceq % = % C + (% Mn/ 20) + (% Ni / 15) + ((% Cr + % Mo + % V)/ 10)) + (% Si / 4) + (% P / 2)) comprise entre 0,37 et 0,47.
- la tôle en acier présente une épaisseur de 8mm à 15mm, et avantageusement une dureté Brinell comprise entre 475 et 600 HDB, de préférence de 500 à 550 HDB.
- la grille métallique (1) est reliée par au moins une soudure (30,31) à un ou des éléments en acier (20,21,22,23) présentant une teneur en carbone inférieure à 0,20% en poids et une teneur en équivalent carbone (CEV) inférieure à 0,40, ledit ou lesdits éléments en acier (20,21,22,23) et présentant un ou des passages (40) pour des tiges de moyens de fixation.
- les éléments en acier (20,21,22,23) sont des éléments plats présentant une épaisseur (E20,E21,E22,E23) de 4 à 10mm. L'épaisseur est avantageusement inférieure à celle de la tôle en acier. Les éléments en acier ont avantageusement une largeur comprise entre 4 et 10cm, voire plus. Ces éléments auraient pû être des profilés en L, avec une aile prenant appui sur une face de la tôle en acier.
- la tôle en acier (1) a une forme définie par au moins trois bords (1A,1B,1C,1D) sensiblement rectilignes, chaque bord (1A,1B,1C,1D) sensiblement rectiligne étant relié à un élément en acier par une série de lignes de soudure (30,31) de longueur comprise entre 1cm et 10cm et espacées l'une de l'autre par une zone de non soudure de longueur supérieure à la longueur d'une ligne de soudure (30,31) adjacente de la ligne de non soudure considérée. Ceci s'avère intéressant pour amplifier le bruit en cas de certaines agressions au niveau de la tôle en acier (1).
- la tôle en acier (1) a une forme sensiblement rectangulaire présentant une série d'ouvertures sensiblement rectangulaires (10) disposées les unes par rapport aux autres de manière à définir des bandes d'acier continues (15) présentant un axe central (A15,A16) et ayant chacune une largeur minimale (LA15,LA16) mesurée perpendiculairement audit axe central (A15,A16) de la bande considérée (15) comprise entre 2 et 10 cm, avantageusement entre 3 et 8 cm, tandis que chaque bord (1A,1B,1C,1D) de la tôle en acier (1) est relié à un élément en acier (20,21,22,23) par au moins une ligne de soudures (30,31) s'étendant au moins partiellement dans le prolongement de bandes d'acier continues (15). cette forme de réalisation asure une bonne transmission des vibrations et de bruits vers les plats ou éléments en acier (20,21,22,23) qui sont avantageusement situés d'un côté de la tôle, par exemple du côté opposé à la chambre de la cellule.
- les lignes de soudures (30,31) ont chacune une longueur couvrant au moins le prolongement d'une des bandes d'acier continues (15), et avantageusement débordant le prolongement des bandes d'acier continues (15) au moins d'un côté dudit prolongement considéré.
- les éléments en acier (20,21,22,23) s'étendent respectivement sensiblement le long d'un bord (1A,1B,1C,1D) de la tôle en acier (1), les éléments en acier (20,21,22,23) s'étendant sensiblement perpendiculairement au plan de la tôle en acier (1), lesdits éléments en acier (20,21,22,23) présentant des extrémités (20E,21E,22E,23E) sensiblement perpendiculaires au plan de la tôle en acier (1), les extrémités adjacentes de deux éléments en acier étant soudées entre elles par une ligne de soudure (33). Les éléments en acier formant ainsi une sorte de caisse de résonnance.
- les extrémités (20E,21E,22E,23E) adjacentes de deux éléments en acier (20,21,22,23) sont soudées entre elles par une ligne de soudure (33) s'étendant le long des extrémités adjacentes, ladite ligne de soudure (33) étant avantageusement prolongée par des lignes de soudures (30,31) s'étendant entre la tôle en acier (1) et les éléments en acier considérés (20,21,22,23).
- des ou les soudures (30,31,33) (par exemple toutes les soudures d'un élément en acier sur la tôle (1)) sont opérées après préchauffage des parties à soudées entre elles à une température comprise entre 140°C et 250°C, lesdites soudures étant opérées avec apport de matière sous forme d'acier avec une teneur en équivalent carbone CEV comprise entre 0,35 et 0,45, avantageusement entre 0,35 et 0,4.
- la tôle en acier présente un taux de surface d'ouvertures compris entre 0,4 et 0,75, avantageusement entre 0,5 et 0,7 par rapport à la surface définie par les bords (1A,1B,1C,1D) de la tôle en acier (1). Ceci permet un ajourement suffisant, tout en asurant une bonne propagation du bruit en cas d'attaque.

L'invention a encore pour objet une utilisation d'un système de protection selon l'invention pour protéger une ouverture d'une paroi ou mur d'un bâtiment contre le passage d'un homme, tout en laissant la lumière passée au travers des ouvertures de la tôle en acier, ledit système de protection assurant une résistance au percement pendant au moins 40 minutes au moyen d'outils manipulables manuellement, en particulier d'une scie à métaux à main, d'un pied de biche de 70cm de longueur, d'un marteau de 1,2 kg avec un manche de 40cm de long, et d'un tournevis de 40cm de long et de diamètre de 1,4 cm.

Cette utilisation est avantageuse car elle permet une excellente résistance à des agressions par un détenu au moyen de scies, burin, marteau, pied de biche tournevis; mais également car elle permet à un gardien de vérifier aisément de manière visuelle d'une tentative d'attaque du système par un détenu, mais également d'être averti de manière sonore d'une attaque par un détenu. Le bruit ou les vibrations générés lors d'une tentative d'attaque par un détenu peuvent être détecté par un capteur pour être retraités par un système d'alarme émettant un message vers un appareil mobile de communication d'un gardine signalant le numéro de cellule et des informations quant à l'attaque par un détenu (par exemple intensité du bruit ou des vibrations, durée de l'agression, etc.).

Des particularités et détails d'une forme de réalisation selon l'invention donnée à titre d'exemple uniquement ressortiront de la description détaillée suivante dans laquelle il est fait référence aux dessins ci-annexés. Dans ces dessins,
- la figure 1 est une vue avant d'un système suivant l'invention,
- la figure 2 est une vue en coupe le long de la ligne II-II de la figure 1, et
- la figure 3 est une vue de côté (longitudinal) de la figure 1.

La figure 1 montre la face avant d'un système de protection de l'invention, se composant d'une tôle en acier (1) et d'un cadre (25) formé de quatres éléments plats en acier (20,21,,22,23) soudés entre eux et soudés à la tôle en acier (1).

La tôle (1) présente une série d'ouvertures (10) de même dimension ou de dimension différente.

La tôle en acier (1) a une épaisseur (E1) de 6 à 20mm, avantageusement de 8 à 15mm, ladite tôle en acier (1) étant percée ou découpée d'ouvertures (10) de diamètre équivalent compris entre 3 et 25 cm, par exemple de 10 à 20 cm. Dans le cas représenté, les ouvertures (10) sont sensiblement rectanguaires avec une longueur de de 15 à 30cm (L10) et une largeur de 10 à 20 cm (110). La tôle a par exemple une forme sensiblement rectangulaire. Dans ce cas, les ouvertures sont agencées avantageusement pour que le petit côté des ouvertures soit agencé dans le sens de la longueur de la tôle (1) ou de son grand côté. (L1)

Lesdites ouvertures (10) sont distantes des bords (1A,1B,1C,1D) d'une distance (D10) d'au moins 2 cm, par exemple de 3 à 10cm, en particulier de 3 à 6 cm, et distantes entre elles d'une distance (DI1) d'au moins 4 cm, par exemple de 4 à 10 cm, en particulier de 5 à 8 cm.

Ladite tôle en acier (1) est réalisée en acier présentant une dureté Brinell de 500 à 600 HBD (par exemple environ 500HDB, 525HDB, 550HDB et 575 HDB), une teneur en carbone comprise entre 0,21 et 0,40 % en poids, une teneur en carbone équivalent CEV ( selon l'Institut International de Soudure ) comprise entre 0,41 et 0,60% (CEV % = % C + (% Mn /6) + ((% Cr+ % Mo + % V) / 5) + ((% Ni + % Cu ) / 15) ) et une teneur en carbone équivalent CET ( CET% = % C + (( % Mn + %Mo ) / 10) + ((%Cr + %Cu) / 20) + %Ni/40) comprise entre 0,28 et 0,42%, ledit acier ayant une teneur en impuretés P + S inférieure à 0,05%, avantageusement inférieure à 0,03% en poids.

La tôle en acier (1) est une tôle en acier laminée à chaud à une température de plus de 900°C et trempée à l'eau.

La tôle en acier (1) est réalisée en acier présentant :
- une teneur en carbone comprise entre 0,21 et 0,30 % en poids;
- une teneur en Si comprise entre 0,20 et 0,50 % en poids;
- une teneur en Mn comprise entre 0,60 et 1,00 % en poids;
- une teneur en Cr comprise entre 0,40 et 0,80 % en poids;
- une teneur en V comprise entre 0,001 et 0,10 % en poids;
- une teneur en Ni comprise entre 0,02 et 0,1 % en poids;
- une teneur en Cu comprise entre 0,01 et 0,1 % en poids,
- une teneur en Mo comprise entre 0,002 et 0,20 % en poids,
- une teneur en Ti + Al inférieure à 0,2% en poids, et
- une teneur en B inférieure à 0,01% en poids,
étant entendu que les teneurs en C, Si, Mn, Cr, V, Ni, Mo et Cu sont adaptées pour assurer une teneur en équivalent carbone CEV entre 0,45 et 0,55 et une teneur en équivalent carbone CET comprise entre 0,31 et 0,40.

La tôle en acier est réalisée en acier présentant une teneur en équivalent carbone selon le British Welding research Association ( Ceq % = % C + (% Mn/ 20) + (% Ni / 15) + ((% Cr + % Mo + % V)/ 10)) + (% Si / 4) + (% P / 2)) comprise entre 0,37 et 0,47.

La tôle en acier (1) est associée à un cadre (25) formé d'éléments plats en acier (20,21,22,23) présentant une teneur en carbone inférieure à 0,20% en poids et une teneur en équivalent carbone (CEV) inférieure à 0,40, lesdits éléments en acier (20,21,22,23) étant reliés à ladite tôle en acier (10) par au moins une soudure (30,31) et présentant un ou des passages (40) pour des tiges de moyens de fixation, telles que tiges de vis ou boulons.

Les éléments en acier (20,21,22,23) sont des éléments plats présentant une épaisseur (E20,E21,E22,E23) de 4 à 10mm, et une largeur comprise entre 4cm et 15cm, par exemple 5cm, 7 cm, 10cm.

La tôle en acier (1) a une forme définie par quatre bords (1A,1B,1C,1D) sensiblement rectilignes, chaque bord (1A,1B,1C,1D) sensiblement rectiligne étant relié à un élément plat en acier par une série de lignes de soudure (30,31) de longueur comprise entre 1cm et 10cm (par exemple de 2 cm à 8 cm) et espacées l'une de l'autre par une zone de non soudure de longueur supérieure à la longueur d'une ligne de soudure (30,31) adjacente de la ligne de non soudure considérée.

La tôle en acier (1) a une forme sensiblement rectangulaire présentant une série d'ouvertures sensiblement rectangulaires (10) disposées les unes par rapport aux autres de manière à définir des bandes d'acier continues (15) présentant un axe central (A15,A16) (axe central parallèle respectivement au bord 1D et 1A dans le cas représenté) et ayant chacune une largeur minimale (LA15,LA16) mesurée perpendiculairement audit axe central (A15,A16) de la bande considérée (15) comprise entre 2 et 10 cm (par exemple d'environ 3 cm à environ 8 cm). Chaque bord (1A,1B,1C,1D) de la tôle en acier (1) est relié à un élément en acier (20,21,22,23) par au moins une ligne de soudures (30,31) s'étendant au moins partiellement dans le prolongement de bandes d'acier continues (15).

Les lignes de soudures (30,31) ont chacune une longueur couvrant au moins le prolongement d'une des bandes d'acier continues (15), et avantageusement débordant le prolongement des bandes d'acier continues (15) au moins d'un côté dudit prolongement considéré.

Les éléments en acier (20,21,22,23) s'étendent respectivement sensiblement le long d'un bord (1A,1B,1C,1D) de la tôle en acier (1), les éléments en acier (20,21,22,23) s'étendant sensiblement perpendiculairement au plan de la tôle en acier (1), lesdits éléments en acier (20,21,22,23) présentant des extrémités (20E,21E,22E,23E) sensiblement perpendiculaires au plan de la tôle en acier (1), les extrémités adjacentes de deux éléments en acier étant soudées entre elles par une ligne de soudure (33).

Les extrémités (20E,21E,22E,23E) adjacentes de deux éléments en acier (20,21,22,23) sont soudées entre elles par une ligne de soudure (33) s'étendant le long des extrémités adjacentes, ladite ligne de soudure (33) étant prolongée par des lignes de soudures (30,31) s'étendant entre la tôle en acier (1) et les éléments en acier considérés (20,21,22,23).

Les soudures (30,31,33) sont opérées après préchauffage des parties à soudées entre elles à une température comprise entre 140°C et 250°C, lesdites soudures étant opérées avec apport de matière sous forme d'acier avec une teneur en équivalent carbone CEV comprise entre 0,35 et 0,45, avantageusement entre 0,35 et 0,4.

La tôle en acier présente un taux de surface d'ouvertures compris entre 0,4 et 0,75, avantageusement entre 0,5 et 0,7 par rapport à la surface définie par les bords (1A,1B,1C,1D) de la tôle en acier (1).

Des tests ont été réalisés sur une tôle rectangulaire d'environ 85cm de longueur et d'environ 65 cm de largeur, avec 8 ouvertures rectangulaires de 15cm sur 25cm (avec des coins arondis), les ouvertures étant agencées en deux séries de quatre ouvertures dans le sens de la longueur (avec un espacement entre les ouvertures adjacentes de 5cm et un espacement d'ouvertures avec le bord dans le sens de la largeur de la tôle également de 5 cm). Dans le sens de la largeur de la tôle (la1), les ouvertures (10) sont espacées entre elles et d'un bord d'une distance d'environ 5 cm. La tôle (1) avait un taux d'ouverture d'environ 54%. Les éléments plats du cadre sont attachés respectivement à un bord de la tôle au moyen de 5 cordons de soudures espacés l'un de l'autre par une zone sans soudure.

Cette tôle a été fixée dans une overture d'un mur en béton. Le cadre 25 prend appui contre des faces de l'ouverture du mur et ce cadre est fixé au mur par des boulons, les cordons de soudure se trouvent ainsi sur 1a face non tournée vers la face d'attaque, ce qui rend quasi impossible toute attaque.

Des tentatives d'attaque de la paroi sont opérées depuis la face de la tôle (1) non tournée vers le cadre 25, pendant des périodes de 20 minutes. Ces tentatives d'attaque sont opérées au moyen d'outils non pneumatiques, électriques, hydraulique ou à entraînement mécanique, à savoir une scie à métaux, un pied de biche de 70 cm de longueur, d'un marteau de 1,2kg avec un manche de 40 cm, et un tournevis de 40cm de longueur.

Toutes ces tentatives d'attaque n'ont pas permis à agrandir la taille des ouvertures, ni d'endommager les cordons de soudure. Ces tentatives d'attaque ont généré un bruit amplifié par des vibrations, générant ainsi un signal d'alarme permettant d'avertir un gardien d'une tentative d'attaque. Le gardien peut ainsi intervenir immédiatement. Lors de contrôles de cellules, un gardien peut facilement détecter si une ou des tentatives d'attaque de la tôle ont été effectuées, en examinant les bords des ouvertures (10) (examen visuel) pour détecter une fissure ou une déformation.

Même en utilisant une disqueuse ou foreuse électrique, le bruit et les vibrations permettent à un gardien de se rendre compte d'une tentative d'attaque, permettant ainsi d'intervenir rapidement et de confisquer la disqueuse ou foreuse.

Ce système de sécurité est particulièrement intéressant pour protéger de manière efficace les fenêtres de prison, tout en permettant un passage de lumière, les cordons de soudure s'étendant sur la face opposée à celle tournée vers la fenêtre, tout commme pour les moyens d'attache du cadre au mur. Les vibrations générées lors d'une attaque sont amplifiées, et ce même si le détenu essaye d'étouffer le bruit par un essui.

## Revendications

1. Système de protection ajouré pour une ouverture dans une paroi ou mur, ce système comprenant au moins une grille métallique, **caractérisé en ce que** la grille métallique est une tôle en acier (1) avec une épaisseur (E1) de 6 à 20mm, avantageusement de 8 à 15mm, ladite tôle en acier (1) étant percée d'ouvertures (10) de diamètre équivalent compris entre 3 et 25 cm, lesdites ouvertures (10) étant distantes des bords (1A,1B,1C,1D) d'une distance (D10) d'au moins 2 cm et distantes entre elles d'une distance (D11) d'au moins 4 cm, ladite tôle en acier (1) étant réalisée en acier présentant une dureté Brinell de 400 à 650 HBD, une teneur en carbone comprise entre 0,21 et 0,40 % en poids, une teneur en carbone équivalent CEV ( selon l'Institut International de Soudure ) comprise entre 0,41 et 0,60% CEV % = % C + (% Mn 16) + ((% Cr+ % Mo + % V) / 5) + ((% Ni + % Cu ) / 15)^et une teneur en carbone équivalent CET, CET% = % C + (( % Mn + %Mo ) / 10) + ((%Cr + %Cu) / 20) + %Ni/40 comprise entre 0,28 et 0,42%, ledit acier ayant une teneur en impuretés P + S inférieure à 0,05%, avantageusement inférieure à 0,03% en poids,

2. Système selon la revendication 1, **caractérisé en ce que** la tôle en acier (1) est une tôle en acier laminée à chaud à une température de plus de 900°C et trempée à l'eau.

3. Système selon la revendication 1 ou 2, **caractérisé en ce que** la tôle en acier (1) est réalisée en acier présentant :
- une teneur en carbone comprise entre 0,21 et 0,30 % en poids;
- une teneur en Si comprise entre 0,20 et 0,50 % en poids;
- une teneur en Mn comprise entre 0,60 et 1,00 % en poids;
- une teneur en Cr comprise entre 0,40 et 0,80 % en poids;
- une teneur en V comprise entre 0,001 et 0,10 % en poids;
- une teneur en Ni comprise entre 0,02 et 0,1 % en poids;
- une teneur en Cu comprise entre 0,01 et 0,1 % en poids,
- une teneur en Mo comprise entre 0,002 et 0,20 % en poids,
étant entendu que les teneurs en C, Si, Mn, Cr, V, Ni, Mo et Cu sont adaptées pour assurer une teneur en équivalent carbone CEV entre 0,45 et 0,55 et une teneur en équivalent carbone CET comprise entre 0,31 et 0,40.

4. Système selon la revendication 3, **caractérisé en ce que** la tôle en acier présente une teneur en Ti + Al inférieure à 0,2% en poids, et une teneur en B inférieure à 0,01% en poids,

5. Système suivant l'une quelconque des revendications précédentes, **caractérisé en ce que** la tôle en acier est réalisée en acier présentant une teneur en équivalent carbone selon le British Welding research Association Ceq % = % C + (% Mn/ 20) + (% Ni / 15) + ((% Cr + % Mo + % V)/ 10)) + (% Si / 4) + (% P / 2) comprise entre 0,37 et 0,47.

6. Système selon l'une quelconque des revendications précédentes, **caractérisé en ce que** la tôle en acier présente une épaisseur de 8mm à 15mm, et avantageusement une dureté Brinell comprise entre 475 et 600 HDB, de préférence de 500 à 550.

7. Système selon l'une quelconque des revendications précédentes, **caractérisé en ce que** la grille métallique (1) est reliée par au moins une soudure (30,31) à un ou des éléments en acier (20,21,22,23) présentant une teneur en carbone inférieure à 0,20% en poids et une teneur en équivalent carbone (CEV) inférieure à 0,40, ledit ou lesdits éléments en acier (20,21,22,23) présentant un ou des passages (40) pour des tiges de moyens de fixation.

8. Système suivant la revendication précédente, **caractérisé en ce que** les éléments en acier (20,21,22,23) sont des éléments plats présentant une épaisseur (E20,E21,E22,E23) de 4 à 10mm, et avantageusement une largeur comprise entre 4 et 10cm.

9. Système suivant la revendication 7 ou 8, **caractérisé en ce que** la tôle en acier (1) a une forme définie par au moins trois bords (1A,1B,1C,1D) sensiblement rectilignes, chaque bord (1A,1B,1C,1D) sensiblement rectiligne étant relié à un élément en acier par une série de lignes de soudure (30,31) de longueur comprise entre 1cm et 10cm et espacées l'une de l'autre par une zone de non soudure de longueur supérieure à la longueur d'une ligne de soudure (30,31) adjacente de la ligne de non soudure considérée.

10. Système suivant la revendication précédente, **caractérisé en ce que** la tôle en acier (1) a une forme sensiblement rectangulaire présentant une série d'ouvertures sensiblement rectangulaires (10) disposées les unes par rapport aux autres de manière à définir des bandes d'acier continues (15) présentant un axe central (A15,A16) et ayant chacune une largeur minimale (LA15,LA16) mesurée perpendiculairement audit axe central (A15,A16) de la bande considérée (15) comprise entre 2 et 10 cm, avantageusement entre 3 et 8 cm, et **en ce que** chaque bord (1A,1B,1C,1D) de la tôle en acier (1) est relié à un élément en acier (20,21,22,23) par au moins une ligne de soudures (30,31) s'étendant au moins partiellement dans le prolongement de bandes d'acier continues (15).

11. Système suivant la revendication précédente, **caractérisé en ce que** les lignes de soudures (30,31) ont chacune une longueur couvrant au moins le prolongement d'une des bandes d'acier continues (15), et avantageusement débordant le prolongement des bandes d'acier continues (15) au moins d'un côté dudit prolongement considéré.

12. Système suivant l'une des revendications 9 à 11, **caractérisé en ce que** les éléments en acier (20,21,22,23) s'étendent respectivement sensiblement le long d'un bord (1A,1B,1C,1D) de la tôle en acier (1), les éléments en acier (20,21,22,23) s'étendant sensiblement perpendiculairement au plan de la tôle en acier (1), lesdits éléments en acier (20,21,22,23) présentant des extrémités (20E,21E,22E,23E) sensiblement perpendiculaires au plan de la tôle en acier (1), les extrémités adjacentes de deux éléments en acier étant soudées entre elles par une ligne de soudure (33), les extrémités (20E,21E,22E,23E) adjacentes de deux éléments en acier (20,21,22,23) étant avantageusement soudées entre elles par une ligne de soudure (33) s'étendant le long des extrémités adjacentes, ladite ligne de soudure (33) étant de préférence prolongée par des lignes de soudures (30,31) s'étendant entre la tôle en acier (1) et les éléments en acier considérés (20,21,22,23).

13. Système suivant l'une des revendications 7 à 12, **caractérisé en ce que** des ou les soudures (30,31,33) sont opérées après préchauffage des parties à soudées entre elles à une température comprise entre 140°C et 250°C, lesdites soudures étant opérées avec apport de matière sous forme d'acier avec une teneur en équivalent carbone CEV comprise entre 0,35 et 0,45, avantageusement entre 0,35 et 0,4.

14. Système suivant l'une quelconque des revendications précédentes, **caractérisé en ce que** la tôle en acier présente un taux de surface d'ouvertures compris entre 0,4 et 0,75, avantageusement entre 0,5 et 0,7 par rapport à la surface définie par les bords (1A,1B,1C,1D) de la tôle en acier (1)

15. Utilisation d'un système de protection selon l'une quelconque des revendications précédentes pour protéger une ouverture d'une paroi ou mur d'un bâtiment contre le passage d'un homme, tout en laissant la lumière passée au travers des ouvertures de la tôle en acier, ledit système de protection assurant une résistance au percement pendant au moins 40 minutes au moyen d'outils manipulables manuellement, en particulier d'une scie à métaux à main, d'un pied de biche de 70cm de longueur, d'un marteau de 1,2 kg avec un manche de 40cm de long, et d'un tournevis de 40cm de long et de diamètre de 1,4 cm.

## Patentansprüche

1. Durchbrochenes Schutzsystem für eine Öffnung in einer Wand oder Mauer, wobei dieses System mindestens ein Metallgitter umfasst, **dadurch gekennzeichnet, dass** das Metallgitter ein Stahlblech (1) ist mit einer Dicke (E1) von 6 bis 20 mm, vorzugsweise von 8 bis 15 mm, wobei das Stahlblech (1) mit Öffnungen (10) mit einem Äquivalentdurchmesser zwischen 3 und 25 cm durchbrochen ist, wobei die Öffnungen (10) von den Rändern (1A, 1B, 1C, 1D) um einen Abstand (D10) von mindestens 2 cm und untereinander um einen Abstand (D11) von mindestens 4 cm voneinander beabstandet sind, wobei das Stahlblech (1) hergestellt ist aus einem Stahl mit einer Brinell-Härte von 400 bis 650 HBD, einem Kohlenstoffgehalt zwischen 0,21 und 0,40 Gew.-%, einem Kohlenstoffäquivalentgehalt CEV (nach dem Institut International de Soudure) zwischen 0,41 und 0,60 % CEV % = % C + (% Mn / 6) + ((% Cr+ % Mo + % V) / 5) + ((% Ni + % Cu ) / 15) und einem Kohlenstoffäquivalentgehalt CET, CET %. = % C + (( % Mn + %Mo ) / 10) + (( % Cr + % Cu ) / 20) + % Ni / 40 zwischen 0,28 und 0,42%, wobei der Stahl einen Gehalt an Verunreinigungen P + S von weniger als 0,05 Gew.-%, vorteilhafterweise von weniger als 0,03 Gew.-% aufweist.

2. System nach Anspruch 1, **dadurch gekennzeichnet, dass** das Stahlblech (1) ein warmgewalztes Stahlblech ist, das bei einer Temperatur von Temperatur von mehr als 900 °C erhitzt und in Wasser abgeschreckt wird.

3. System nach Anspruch 1 oder 2, **dadurch gekennzeichnet, dass** das Stahlblech (1) aus einem Stahl hergestellt ist, der Folgendes aufweist:
- einen Kohlenstoffgehalt zwischen 0,21 und 0,30 Gew.-%;
- einen Si-Gehalt zwischen 0,20 und 0,50 Gew.-%;
- einen Mn-Gehalt zwischen 0,60 und 1,00 Gew.-%;
- einen Cr-Gehalt zwischen 0,40 und 0,80 Gew.-%;
- einem V-Gehalt zwischen 0,001 und 0,10 Gew.-%;
- einen Ni-Gehalt zwischen 0,02 und 0,1 Gew.-%;
- einen Cu-Gehalt von 0,01 bis 0,1 Gew.-%,
- einen Mo-Gehalt zwischen 0,002 und 0,20 Gew.-%,
mit der Maßgabe, dass die Gehalte an C, Si, Mn, Cr, V, Ni, Mo und Cu so angepasst sind, dass ein Kohlenstoffäquivalentgehalt CEV zwischen 0,45 bis 0,55 und ein Kohlenstoffäquivalentgehalt CET zwischen 0,31 und 0,40 erreicht wird.

4. System nach Anspruch 3, **dadurch gekennzeichnet, dass** das Stahlblech einen Gehalt an Ti + Al von weniger als 0,2 Gew.-% und einen Gehalt an B von weniger als 0,01 Gewichtsprozent aufweist.

5. System nach einem der vorhergehenden Ansprüche, **dadurch gekennzeichnet, dass** das Stahlblech aus Stahl hergestellt ist, der mit einen Kohlenstoffäquivalentgehalt gemäß der British Welding Research Association Ceq % = % C + (% Mn/ 20) + (% Ni/ 15) + ((% Cr +% Mo +% V) / 10)) + (%Si / 4) + (% P / 2) zwischen 0,37 und 0,47 aufweist.

6. System nach einem der vorhergehenden Ansprüche, **dadurch gekennzeichnet, dass** das Stahlblech eine Dicke von 8 mm bis 15 mm und vorteilhafterweise eine Brinell-Härte zwischen 475 und 600 HDB, vorzugsweise von 500 bis 550 HDB, aufweist.

7. System nach einem der vorhergehenden Ansprüche, **dadurch gekennzeichnet, dass** das Metallgitter (1) durch mindestens eine Schweißnaht (30,31) mit einem oder mehreren Stahlelementen (20, 21, 22, 23) verbunden ist, das/die einen Kohlenstoffgehalt von weniger als 0,20 Gew.-% und einen Kohlenstoffäquivalentgehalt (CEV) von weniger als 0,40 aufweist/aufweisen, wobei das oder die Stahlelemente (20, 21, 22, 23) einen oder mehrere Durchgänge (40) für Stifte von Befestigungsmitteln aufweisen.

8. System nach dem vorhergehenden Anspruch, **dadurch gekennzeichnet, dass** die Stahlelemente (20, 21, 22, 23) flache Elemente sind, die eine Dicke (E20, E21, E22, E23) von 4 bis 10 mm und vorteilhafterweise eine Breite zwischen 4 und 10 cm aufweisen.

9. System nach Anspruch 7 oder 8, **dadurch gekennzeichnet, dass** das Stahlblech (1) eine Form hat, die durch mindestens drei im Wesentlichen geradlinige Kanten (1A, 1B, 1C, 1D) definiert ist, wobei jede im Wesentlichen geradlinige Kante (1A, 1B, 1C, 1D) mit einem Stahlelement durch eine Reihe von Schweißnahtlinien (30, 31) verbunden ist, deren Länge zwischen 1 cm und 10 cm liegt und die durch eine Nichtschweißnaht-zone voneinander beabstandet sind, deren Länge größer als die Länge einer benachbarten Schweißnahtlinie (30, 31) der betrachteten Nichtschweißnahtlinie ist.

10. System nach dem vorhergehenden Anspruch, **dadurch gekennzeichnet, dass** das Stahlblech (1) eine im Wesentlichen rechteckige Form mit einer Reihe von im Wesentlichen rechteckigen Öffnungen (10) hat, die so zueinander angeordnet sind, dass sie durchgehende Stahlbänder (15) mit einer Mittelachse (A15, A16) definieren, die jeweils eine minimale Breite (LA15, LA16), gemessen senkrecht zur genannten Mittelachse (A15, A16) des betreffenden Streifens (15) zwischen 2 und 10 cm, vorzugsweise zwischen 3 und 8 cm, aufweisen, und dass jeder Rand (1A, 1B, 1C, 1D) des Stahlblechs (1) mit einem Stahlelement (20, 21, 22, 23) durch mindestens eine Schweißnahtlinie (30, 31) verbunden ist, die sich mindestens teilweise in der Verlängerung der kontinuierlichen Stahlstreifen (15) erstreckt.

11. System nach dem vorhergehenden Anspruch, **dadurch gekennzeichnet, dass** die Schweißnahtlinien (30, 31) jeweils eine Länge haben, die mindestens die Verlängerung eines der durchgehenden Stahlbänder (15) abdeckt und vorteilhafterweise die Verlängerung der durchgehenden Stahlbänder (15) mindestens auf einer Seite der betreffenden Verlängerung übersteigt.

12. System nach einem der Ansprüche 9 bis 11, **dadurch gekennzeichnet, dass** sich die Stahlelemente (20, 21, 22, 23) jeweils im Wesentlichen entlang einer Kante (1A, 1B, 1C, 1D) des Stahlblechs (1) erstrecken, wobei sich die Stahlelemente (20, 21, 22, 23) im Wesentlichen senkrecht zur Ebene des Stahlblechs (1) erstrecken, wobei die Stahlelemente (20, 21, 22, 23) Enden (20E, 21E, 22E, 23E) aufweisen, die im Wesentlichen senkrecht zur Ebene des Stahlblechs (1) stehen, wobei die Enden (20E, 21E, 22E, 23E) von zwei benachbarten Stahlelementen (20, 21, 22, 23) vorzugsweise durch eine Schweißnahtlinie (33) miteinander verschweißt sind, die sich entlang der benach-barten Enden erstreckt, wobei die Schweißnahtlinie (33) vorzugsweise durch Schweißnahtlinien (30, 31) verlängert ist, die sich zwischen dem Stahlblech (1) und den betreffenden Stahlelementen (20, 21, 22, 23) erstrecken.

13. System nach einem der Ansprüche 7 bis 12, **dadurch gekennzeichnet, dass** (die) Schweißnähte (30, 31, 33) nach dem Vorwärmen der miteinander zu verschweißenden Teile auf eine Temperatur zwischen 140 °C und 250 °C gebracht werden, wobei die Schweißnähte unter Zufuhr von Material in Form von Stahl mit einem Kohlenstoff-äquivalentgehalt CEV zwischen 0,35 und 0,45, vorzugsweise zwischen 0,35 und 0,4, ausgeführt werden.

14. System nach einem der vorhergehenden Ansprüche, **dadurch gekennzeichnet, dass** das Stahlblech einen Flächenanteil an Öffnungen zwischen 0,4 und 0,75, vorzugsweise zwischen 0,5 und 0,7, bezogen auf die von den Kanten (1A, 1B, 1C, 1D) des Stahlblechs (1) definierte Fläche, aufweist.

15. Verwendung des Systems nach einem der vorhergehenden Ansprüche zum Schutz einer Öffnung einer Wand oder Mauer eines Gebäudes gegen das Passieren eines Menschen zu schützen, während das Licht durch die Öffnungen des Stahlblechs hindurchtreten gelassen wird, wobei das Schutzsystems einen Widerstand gegen das Durchdringen mit Hilfe von Handwerkzeugen für mindestens 40 Minuten gewährleistet, insbesondere mit einer Handbügelsäge, einem 70 cm langen Brecheisen, einem 1,2 kg schweren Hammer mit einem 40 cm langen Stiel und einem 40 cm langen Schraubendreher mit einem Durchmesser von 1,4 cm.

## Claims

1. An apertured protection system for an opening in a wall, this system comprising at least one metal grille, **characterised in that** the metal grille is a steel sheet (1) with a thickness (E1) of 6 to 20mm, advantageously 8 to 15mm, said steel sheet (1) being pierced with openings (10) of an equivalent diameter of between 3 and 25 cm, said openings (10) being spaced apart from the edges (1A, 1B, 1C, 1D) by a distance (D10) of at least 2 cm and spaced apart from each other by a distance (D11) of at least 4 cm, said steel sheet (1) being made of steel having a Brinell hardness of 400 to 650 HBD, a carbon content of between 0.21 and 0.40% by weight, a carbon equivalent content CEV (according to the International Institute of Welding) of between 0.41 and 0, 60% CEV % = % C + (% Mn /6) + ((% Cr+ % Mo + % V) / 5) + ((% Ni + % Cu ) / 15) and an equivalent carbon content CET, CET% = % C + (( % Mn + %Mo ) / 10) + ((%Cr + %Cu) / 20) + %Ni/40 of between 0.28 and 0.42%, said steel having a P + S impurities content of less than 0.05%, advantageously less than 0.03% by weight.

2. A system according to claim 1, **characterised in that** the steel sheet (1) is a steel sheet hot-rolled at a temperature of more than 900°C and quenched with water.

3. System according to claim 1 or 2, **characterised in that** the steel sheet (1) is made of steel having :
- a carbon content of between 0.21 and 0.30% by weight;
- a Si content of between 0.20 and 0.50% by weight;
- a Mn content of between 0.60 and 1.00% by weight;
- a Cr content of between 0.40 and 0.80% by weight;
- a V content of between 0.001 and 0.10% by weight;
- a Ni content of between 0.02 and 0.1% by weight;
- a Cu content of between 0.01 and 0.1% by weight,
- a Mo content of between 0.002 and 0.20% by weight,
while being understood that the C, Si, Mn, Cr, V, Ni, Mo and Cu contents are adapted to ensure a CEV carbon equivalent content of between 0.45 and 0.55 and a CET carbon equivalent content of between 0.31 and 0.40.

4. System according to claim 3, **characterised in that** the steel sheet has a Ti + Al content of less than 0.2% by weight and a B content of less than 0.01% by weight.

5. System according to any one of the preceding claims, **characterised in that** the steel sheet is made of steel having a carbon equivalent content according to the British Welding Research Association Ceq % = % C + (% Mn/ 20) + (% Ni / 15) + ((% Cr + % Mo + % V)/ 10)) + (% Si / 4) + (% P / 2) of between 0.37 and 0.47.

6. System according to any one of the preceding claims, **characterised in that** the steel sheet has a thickness of from 8mm to 15mm, and advantageously a Brinell hardness of between 475 and 600 HDB, preferably from 500 to 550.

7. System according to any one of the preceding claims, **characterised in that** the metal grid (1) is connected by at least one weld (30, 31) to one or more steel elements (20, 21, 22, 23) having a carbon content of less than 0.20% by weight and a carbon equivalent content (CEV) of less than 0.40, the said steel element or elements (20, 21, 22, 23) having one or more passages (40) for the rods of fixing means.

8. System according to the preceding claim, **characterised in that** the steel elements (20, 21, 22, 23) are flat elements having a thickness (E20, E21, E22, E23) of 4 to 10 mm, and advantageously a width of between 4 and 10 cm.

9. System according to claim 7 or 8, **characterised in that** the steel sheet (1) has a shape defined by at least three substantially rectilinear edges (1A, 1B, 1C, 1D), each substantially rectilinear edge (1A, 1B, 1C, 1D) being connected to a steel element by a series of weld lines (30, 31) of length between 1cm and 10cm and spaced apart by a non-weld zone of length greater than the length of an adjacent weld line (30,31) of the non-weld line in question.

10. System according to the preceding claim, **characterized in that** the steel sheet (1) has a substantially rectangular shape with a series of substantially rectangular openings (10) arranged with respect to one another so as to define continuous steel strips (15) having a central axis (A15, A16) and each having a minimum width (LA15, LA16) measured perpendicularly to said central axis (A15, A16) of the strip (15) in consideration of between 2 and 10 cm, advantageously between 3 and 8 cm, and **in that** each edge (1A, 1B, 1C, 1D) of the steel sheet (1) is connected to a steel element (20, 21, 22, 23) by at least one line of welds (30, 31) extending at least partially in the extension of continuous steel strips (15).

11. System according to the preceding claim, **characterized in that** the weld lines (30, 31) have each a length covering at least the extension of one of the continuous steel strips (15), and advantageously projecting beyond the extension of the continuous steel strips (15) at least on one side of the said extension in question.

12. System according to one of the claims 9 to 11, **characterised in that** the steel elements (20, 21, 22, 23) extend respectively substantially along an edge (1A, 1B, 1C, 1D) of the steel sheet (1), the steel elements (20, 21,22,23) extending substantially perpendicular to the plane of the steel sheet (1), said steel members (20,21,22,23) having ends (20E,21E,22E,23E) substantially perpendicular to the plane of the steel sheet (1), the adjacent ends of two steel elements being welded together by a weld line (33), the adjacent ends (20E, 21E, 22E, 23E) of two steel elements (20, 21, 22, 23) being advantageously welded together by a weld line (33) extending along the adjacent ends, the said weld line (33) being preferably extended by weld lines (30, 31) extending between the steel sheet (1) and the steel elements in question (20, 21, 22, 23).

13. System according to one of the claims 7 to 12, **characterised in that** the weld or welds (30, 31, 33) are made after preheating the parts to be welded together to a temperature of between 140°C and 250°C, the said welds being made with the addition of material in the form of steel with a CEV carbon equivalent content of between 0.35 and 0.45, advantageously between 0.35 and 0.4.

14. System according to any one of the preceding claims, **characterised in that** the steel sheet has an aperture area ratio of between 0.4 and 0.75, advantageously between 0.5 and 0.7, relative to the area defined by the edges (1A, 1B, 1C, 1D) of the steel sheet (1).

15. Use of a protection system according to any one of the preceding claims to protect an opening in a wall or wall of a building against the passage of a man, while allowing light to pass through the openings in the steel sheet, said protection system ensuring resistance to drilling for at least 40 minutes by means of tools that can be handled manually, in particular a hand-held hacksaw, a crowbar with a length of 70 cm, a hammer weighing 1.2 kg with a handle 40 cm long, and a screwdriver with a length of 40 cm and a diameter of 1.4 cm.
